# DEMANDE DE BREVET EUROPEEN

(11) **EP 4 760 411 A1**
(43) Date de publication de la demande: **17.06.2026**
(21) Numéro de dépôt: 24219896.8
(22) Date de dépôt: 13.12.2024
(51) Int. Cl.: G04B 17/06

(54) **PROCÉDÉ DE FABRICATION DE RÉSONATEURS MÉCANIQUES**

(71) Demandeur: Nivarox-FAR S.A., 2400 Le Locle (CH)
(72) Inventeur: CHASSIN, Geoffrey, 25500 Morteau (FR); CUSIN, Pierre, 1423 Villars-Burquin (CH)
(74) Mandataire: ICB SA

(57) **Abrégé**

Un aspect de l'invention concerne un procédé de fabrication d'un lot de résonateurs mécaniques (2a) dont des caractéristiques structurelles ont une moyenne comprise dans une plage de valeurs prédéterminée, le procédé comportant une étape de formation (20) dans la plaquette (1) des résonateurs mécaniques (2b, 2c) et d'au moins un élément oscillant (10a, 10b, 10c) ainsi qu'une étape de modification (28) des dimensions des résonnateurs (2a) formés, à partir des corrections dimensionnelles calculées pour l'obtention du lot de résonnateurs (2a) dont les valeurs des caractéristiques structurelles sont comprises dans la plage de valeurs prédéterminée.

## Description

### Domaine technique de l'invention

La présente invention se rapporte au domaine de la fabrication de résonateurs mécaniques en particulier dans le domaine de l'horlogerie. L'invention concerne plus particulièrement un procédé de fabrication d'un lot de résonateurs mécaniques dont une caractéristique structurelle commune à ces résonnateurs comme la raideur, est comprise dans une plage de valeurs prédéterminée.

### Arrière-plan technologique

Dans l'état de la technique, il est connu d'utiliser des procédés de fabrication de résonnateurs mécaniques tels que des spiraux horlogers dans des plaquettes qui mettent en oeuvre des techniques de gravure comme la gravure au laser, la gravure au plasma, la gravure ionique réactive profonde dite DRIE ou encore la gravure humide.

Toutefois, on constate que la mise en oeuvre de tels procédés engendre classiquement une dispersion géométrique entre les spiraux horlogers formés tous selon un même motif dans une même plaquette.

Pour pallier ces inconvénients, des solutions sont proposées dans l'état de la technique en particulier dans les brevets EP 3181938 et EP 3181939 qui décrivent des procédés de fabrication de spiraux.

Dans le brevet EP 3181938 le procédé de fabrication comprend les étapes suivantes : a) on forme un spiral dans des dimensions supérieures aux dimensions nécessaires pour obtenir un spiral d'une raideur prédéterminée, b) on détermine la raideur du spiral formé lors de l'étape a) par mesure de la fréquence du spiral couplé avec un balancier doté d'une inertie prédéterminée, c) on calcule l'épaisseur de matière à retirer pour obtenir le spiral d'une raideur prédéterminée et d) on retire du spiral formé lors de l'étape a) l'épaisseur de matière calculée, les étapes b), c) et d) pouvant être répétées pour améliorer encore la qualité dimensionnelle.

Dans le brevet EP 3181939, le procédé de fabrication comprend les étapes suivantes : a) on forme un spiral dans des dimensions inférieures aux dimensions nécessaires pour obtenir un spiral d'une raideur prédéterminée, b) on détermine la raideur du spiral formé lors de l'étape a) par mesure de la fréquence du spiral couplé avec un balancier doté d'une inertie prédéterminée, c) on calcule l'épaisseur de matière manquante pour obtenir le spiral d'une raideur prédéterminée et d) on modifie le spiral formé lors de l'étape a) pour compenser l'épaisseur de matière manquante, les étapes b), c) et d) pouvant être répétées pour améliorer encore la qualité dimensionnelle.

De tels procédés peuvent être améliorés notamment afin de limiter les contaminations de la plaquette qui peuvent être engendrées lors de l'étape de mesure qu'ils mettent en oeuvre.

Dans ces conditions, on comprend qu'il existe un besoin de trouver des solutions devant conduire à une telle amélioration.

### Résumé de l'invention

Un but de la présente invention est de proposer un procédé de fabrication d'un lot de résonnateurs mécaniques permettant de répondre aux besoins précités.

Un autre but est d'améliorer la précision de la fabrication du lot de résonnateurs mécaniques dont des caractéristiques structurelles comme les raideurs ont une moyenne comprise dans une plage de valeurs prédéterminée.

L'invention concerne un procédé de fabrication d'un lot de résonateurs mécaniques dont des caractéristiques structurelles ont une moyenne comprise dans une plage de valeurs prédéterminée, ladite caractéristique structurelle étant commune à chaque résonateur de ce lot, le procédé comportant les étapes suivantes :
a) former dans ladite plaquette des résonateurs mécaniques selon des dimensions différentes des dimensions nécessaires pour obtenir le lot de résonateurs mécaniques dont les caractéristiques structurelles sont comprises dans ladite plage de valeurs prédéterminée ;
b) former dans ladite plaquette au moins un élément oscillant dans une ouverture ménagée dans la plaquette ledit élément étant constitué d'un tronc dont le corps est relié en une première extrémité à une partie de fixation d'une paroi de cette ouverture, et de deux bras flexibles reliés en une deuxième extrémité dudit tronc par l'intermédiaire d'une partie de liaison, lesdits bras étant parallèles à un axe de symétrie dudit tronc et s'étendant en direction d'une partie de ladite paroi opposée à la partie de fixation, le corps dudit tronc comprenant une portion localisée entre les première et deuxième extrémités présentant une section axiale qui est inférieure à des sections axiales respectivement des première et deuxième extrémités ;
c) détermination d'une valeur relative à la caractéristique structurelle dudit au moins un élément oscillant formé ;
d) calculer des corrections dimensionnelles à appliquer aux résonnateurs formés, à partir de la valeur déterminée relative à la caractéristique structurelle ;
e) modifier les dimensions des résonnateurs formés, à partir des corrections dimensionnelles calculées pour l'obtention du lot de résonnateurs dont les valeurs des caractéristiques structurelles sont comprises dans la plage de valeurs prédéterminée.

Dans d'autres modes de réalisation :
- ladite étape de formation prévoit que la section axiale est supérieure à une section axiale de chacun des bras ;
- ladite étape de formation de l'élément oscillant prévoit la construction de chaque bras selon une longueur ajustable en fonction d'un facteur de tolérance de mesure de résonnance qui est défini à partir d'au moins une dimension d'une partie flexible du résonnateur associé à ce dit au moins un élément oscillant ;
- ladite étape de formation de l'élément oscillant prévoit la construction d'un bras espacé de l'autre bras selon une première distance et une extrémité libre de chacun de ces bras qui est espacée de la partie opposée à la partie de fixation selon une deuxième distance, ladite première distance étant supérieure à ladite deuxième distance ;
- ladite étape de formation de l'élément oscillant prévoit la construction de chaque bras avec une épaisseur qui est similaire ou sensiblement similaire à celle d'une partie flexible de chaque résonnateur formé dans la plaquette ;
- ladite étape de formation de l'élément oscillant prévoit la construction de chaque bras avec une extrémité libre venue de matière avec un élément d'extrémité ayant une masse supérieure à la masse du reste du corps de ce bras ;
- l'élément d'extrémité a une section transversale qui a une forme circulaire ou une forme d'un polygone ;
- ladite étape de formation de l'élément oscillant prévoit la construction du corps du tronc avec la section qui est entre 2 et 5 fois inférieure aux sections axiales respectivement des première et deuxième extrémités ;
- les étapes de formation des résonateurs mécaniques et dudit au moins un élément oscillant sont réalisées par gravure, notamment par gravure ionique réactive profonde ;
- l'étape de formation chaque élément oscillant est réalisé dans la plaquette pour au moins un résonateur du lot de résonateurs mécaniques ;
- l'étape de formation prévoit la réalisation dans la plaquette d'une pluralité d'éléments oscillants entourant au moins un résonnateur ;
- l'étape de détermination comprend une sous-étape d'estimation d'au moins une fréquence de résonnance de chaque élément oscillant associé à au moins un résonnateur du lot de résonnateurs ;
- l'étape de détermination comprend une sous-étape définition d'une caractéristique structurelle de chaque élément oscillant qui est de même nature que la caractéristique structurelle commune à chaque résonnateur formé, ladite sous-étape étant réalisée à partir d'une unité de traitement connectée à un dispositif de modification des résonnateurs formés exécutant un algorithme pour le calcul de cette caractéristique structurelle de chaque élément oscillant sur la base de la fréquence de résonance estimée ;
- l'étape de calcul comprend une sous-étape de détermination à partir de la valeur déterminée de la caractéristique structurelle de chaque élément oscillant, d'une épaisseur (e) de matériau à ajouter ou à retirer à au moins une dimension de chaque résonnateur associé à l'élément oscillant ;
- l'élément oscillant à la forme d'un diapason ;
- la caractéristique structurelle est une caractéristique de raideur.

### Brève description des figures

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue schématique d'une plaquette comprenant un lot de résonnateurs mécaniques ayant été formés en même temps notamment par gravure tous dans cette plaquette, selon des modes de réalisation de l'invention ;
- la figure 2A est une vue à plus grande échelle d'un élément oscillant ayant la forme d'un diapason et permettant de déterminer une valeur d'une caractéristique commune à des résonnateurs mécaniques, cet élément oscillant avec ces résonnateurs étant compris dans la plaquette représentée sur la figure 1, selon les modes de réalisation de l'invention ;
- les figures 2B et 2C sont des variantes de l'élément oscillant de la figure 2A dont les extrémités libres des bras de cet élément comprennent un élément d'extrémité ayant une masse supérieure à la masse du reste du corps de ce bras, selon les modes de réalisation de l'invention ;
- la figure 3 est une vue schématique d'une section d'une partie flexible du résonnateur fabriqué à partir du procédé, la section ayant des dimensions nécessaires pour obtenir le lot de résonnateurs mécaniques dont les caractéristiques structurelles ont une moyenne comprise dans une plage de valeurs prédéterminée, selon des modes de réalisation de l'invention ;
- la figure 4 est une vue schématique d'une section d'une partie flexible du résonnateur formé dans la plaquette à partir du procédé, la section ayant des dimensions supérieures aux dimensions de la section de la partie flexible du résonnateur fabriqué illustrée sur la figure 3, selon des modes de réalisation de l'invention ;
- la figure 5 est une vue schématique d'une section de la partie flexible du résonnateur formé dans la plaquette à partir du procédé, la section ayant des dimensions inférieures aux dimensions de la section la partie flexible du résonnateur fabriqué illustrée sur la figure 3, selon des modes de réalisation de l'invention, et
- la figure 6 est un logigramme relatif à un procédé fabrication d'un lot de résonateurs mécaniques dont les caractéristiques structurelles ont une moyenne comprise dans une plage de valeurs prédéterminée, selon des modes de réalisation de l'invention.

### Description détaillée de l'invention

La figure 6 montre une représentation schématique du procédé de fabrication d'un lot de résonateurs mécaniques 2a dans une plaquette 1 de matériau (en anglais « *wafer* »). Cette plaquette 1 peut être une plaquette de silicium monocristallin, mais des plaquettes en d'autres matériaux sont également utilisables, par exemple en silicium polycristallin ou amorphe, en d'autres matériaux semiconducteur, en verre, en céramique, en carbone, en quartz, en métal ou en alliage ou en un composite comprenant ces matériaux. Pour sa part, le silicium monocristallin est relativement insensible aux champs magnétiques et appartient à la classe cristalline cubique dont le coefficient d'expansion thermique (alpha) est isotrope.

Dans ce procédé, le résonateur mécanique 2a, 2b, 2c est un composant déformable élastiquement qui est susceptible d'être animé par des mouvements d'oscillations. Autrement dit, ce résonnateur 2a, 2b, 2c comporte un corps formé d'une partie flexible 3 et d'une partie de liaison qui est rigide relativement à cette partie flexible 3 laquelle partie de liaison permet d'assurer une fixation de ce résonnateur2a, 2b, 2c à un axe ou encore à un arbre. Un tel résonnateur mécanique 2a, 2b, 2c peut être mis en oeuvre dans une montre notamment dans un régulateur mécanique régulant un mouvement de montre mécanique. Dans la montre les oscillations d'un tel résonnateur déterminent la marche du mouvement. De nombreuses montres comportent par exemple un régulateur comprenant un spiral comme résonateur, monté sur l'axe d'un balancier et mis en oscillation grâce à un échappement, la fréquence propre du couple balancier-spiral permet de réguler cette montre. Un tel spiral horloger comprend un brin élastiquement flexible se raccordant par une extrémité sur la virole et qui est enroulé selon une spiral de manière à former plusieurs spires consécutives, dont la dernière est prolongée par un segment d'attache destiné à être attaché à un pont de balancier fixe, par exemple par l'intermédiaire d'un piton. Une telle virole est destinée à être solidarisée à un arbre pivotant. D'autres types de résonateurs connus sont basés par exemple sur des barreaux oscillants ou d'autres éléments mécaniques.

Ce procédé permet donc de fabriquer ce lot de résonnateurs 2a dont les caractéristiques structurelles ont une moyenne comprise dans une plage de valeurs prédéterminée. Dans ce procédé, cette caractéristique est commune à tous les résonnateurs 2a de ce lot. Autrement dit, il s'agit pour ces résonnateurs d'une même caractéristique structurelle. Cette caractéristique structurelle peut être une caractéristique de raideur de ce résonnateur 2a et en particulier de sa partie flexible 3. Dans ce contexte, ce procédé permet de sélectionner ce lot particulier de résonnateurs 2a parmi une pluralité de résonnateurs formés dans cette plaquette 1. Pour ce faire, ce procédé contribue alors à établir une cartographie indicative d'une dispersion géométrique entre les dimensions des résonateurs formés dans la plaquette, et donc d'une dispersion entre leurs caractéristiques structurelles communes, et en apportant une correction au lot de résonnateurs sélectionné aient des caractéristiques structurelles ayant une moyenne comprise dans la plage de valeurs prédéterminée. Un tel procédé vise à assurer une très haute précision dimensionnelle des résonnateurs 2a fabriqués et, incidemment, à garantir une caractéristique structurelle plus précise de ces résonnateurs 2a.

On notera que dans un mode de réalisation préféré de ce procédé, le résonnateur 2a, 2b, 2c peut être un spiral horloger et la caractéristique structurelle une raideur de ce spiral en particulier de sa lame. Dans ce contexte, ce procédé peut alors être un procédé de fabrication d'un lot ou d'un ensemble de spiraux horlogers 2a dans la plaquette 1, dont les raideurs ont une moyenne comprise dans une plage prédéterminée.

En référence à la figure 1, un lot de résonnateurs mécaniques 2b, 2c est formé dans la plaquette 1 de matériau. Dans ce lot, chaque résonnateur 2b, 2c comporte donc une partie flexible 3 comportant une partie de liaison rigide permettant de fixer ce résonnateur sur un axe ou encore sur un arbre.

Dans le contexte où ce résonnateur 2b, 2c est un spiral, ce dernier comprend une virole destinée à être solidarisée à un arbre pivotant.

Un tel procédé est mis en oeuvre par un système de fabrication du lot de résonateurs 2a, 2b, 2c dans la plaquette 1. Ce système comprend d'une manière non exhaustive et non limitative : une unité de traitement telle qu'un ordinateur, un dispositif de formation de résonateurs 2b, 2c et d'au moins un élément oscillant 10a, 10b, 10c dans la plaquette 1 et un dispositif de modification des résonnateurs 2b, 2c formés dans cette plaquette 1.

Le dispositif de formation de résonateurs 2b, 2c et d'éléments oscillants 10a, 10b, 10c est apte à mettre en oeuvre des technologies de micro-fabrication telles que des procédés de photolithographie, d'usinage, de gravure dans la plaquette 1. En particulier, des procédés de gravure ionique réactive profonde, de gravure laser, de gravure chimique ou encore de gravure mettant en oeuvre un faisceau d'ions focalisés.

Le dispositif de modification des résonnateurs 2b, 2c comprend un module de détermination de caractéristiques structurelles et un module de correction dimensionnel de résonnateurs 2b, 2c. Ce module de détermination de caractéristiques structurelles comprend :
- un sous-module d'entrainement/de déclenchement d'un mouvement d'oscillation mécanique dans le corps d'un élément oscillant 10a, 10b, 10c autour de sa position d'équilibre stable ;
- un sous-module de mesure d'une fréquence de résonance de l'élément oscillant 10a, 10b, 10c en mouvement d'oscillation mécanique.

S'agissant du module de correction dimensionnel de résonnateurs 2b, 2c, il comprend un sous-module de calcul d'une correction à apporter à des résonnateurs 2b, 2c et un sous-module de correction de ces résonnateurs 2b, 2c qui met en oeuvre des technologies de d'oxydation puis de désoxydation de ces résonnateurs, d'oxydation thermique, de croissance galvanique, de dépôt physique en phase vapeur, de dépôt chimique en phase vapeur, de dépôt en couche atomique ou toute autre processus additif.

Dans ce système, cette unité de traitement est connectée à ces dispositifs de formation de résonateurs 2b, 2c et d'au moins un élément oscillant 10a, 10b, 10c dans la plaquette 1, et de modification des résonnateurs 2b, 2c formés. Une telle unité de traitement comprend au moins un processeur et des éléments de mémoire. Cette unité est apte à exécuter des instructions pour la mise en oeuvre d'un programme d'ordinateur visant par exemple à assurer le pilotage/contrôle de ces deux dispositifs. En particulier une telle unité est apte à assurer le pilotage/contrôle des sous-modules d'entrainement et de mesure, et aussi des opérations de calcul/traitement lors desquelles au moins un algorithme, archivé dans les éléments de mémoire, est mis en oeuvre. Cet algorithme peut comprendre un algorithme d'apprentissage automatique et/ou des formules mathématiques. Cet algorithme est apte à mettre en oeuvre un modèle prédictif ou un modèle de simulation permettant de déterminer la caractéristique structurelle, notamment la raideur, d'au moins un élément oscillant 10a, 10b, 10c et des corrections dimensionnelles à apporter aux résonnateurs 2b, 2c formés dans la plaquette 1.

Un tel procédé comprend une étape de formation 20 dans la plaquette 1 des résonnateurs mécaniques 2b, 2c selon des dimensions E2, E3, H2, H3 différentes des dimensions E1, H1 nécessaires pour obtenir le lot de résonateurs mécaniques 2a dont les caractéristiques structurelles ont une moyenne comprise dans une plage de valeurs prédéterminée.

Lors de cette étape 20, les résonnateurs 2b, 2c sont formés dans la plaquette 1. Ces résonnateurs 2b, 2c sont formés de préférence simultanément dans cette plaquette 1. La formation de ces résonnateurs 2b, 2c dans la plaquette 1 est effectuée par le dispositif de formation pilotée par l'unité de traitement du système. On notera que ces résonnateurs 2b, 2c ont de préférence des géométries similaires ou forment des motifs similaires.

En référence aux figures 1, 4 et 5, ces résonnateurs mécaniques 2b, 2c formés dans cette plaquette 1, ont une partie flexible 3 ayant des sections 4b, 4c de dimensions E2, H2, E3, H3. Les sections 4b, 4c de cette partie flexible 3 ont de préférence une forme polygonale comme la lame d'un spiral, elles sont alors caractérisées par une hauteur H1, H2, H3 et une épaisseur E1, E2, E3 de cette section 4a, 4b, 4c - qui sont différentes des dimensions E1, H1 nécessaires pour obtenir le lot de résonnateurs mécaniques 2a dont les caractéristiques structurelles ont la moyenne comprise dans la plage prédéterminée. Autrement dit, la partie flexible 3 de chaque résonnateur 2b, 2c peut avoir une section 4b, 4c dont les dimensions E2, H2, E3, H3 sont supérieures ou inférieures aux dimensions E1, H1 nécessaires de la section 4a de cette partie flexible du résonnateur 2a fabriqué qui permet d'obtenir une caractéristique structurelle dans la moyenne comprise dans la plage prédéterminée.

Ainsi que nous l'avons évoqué, cette plaquette 1 est fabriquée de préférence en silicium dopé ou non. Ce silicium peut être un silicium monocristallin, polycristallin ou amorphe. De plus, ce silicium peut être d'orientation {1,1,1}, {-1,1,1}, {1,-1,1}, {-1,-1,1 } pour lesquels le modèle de Young du silicium est le plus important.

On notera que lors de cette étape de formation 20 les résonnateurs mécaniques 2b, 2c formés peuvent avoir :
- des dimensions E2, H2 supérieures aux dimensions E1, H1 nécessaires pour obtenir le lot de résonnateurs mécaniques 2a dont les caractéristiques structurelles, comme les raideurs, ont la moyenne comprise dans la plage de valeurs prédéterminée, c'est-à-dire une hauteur H2 de la partie flexible 3 et/ou une épaisseur E2 de la partie flexible 3 supérieure (s) à la hauteur H1 et/ou l'épaisseur E1 (s) de la partie flexible 3 des résonnateurs mécaniques 2a dont les caractéristiques structurelles, comme les raideurs, ont la moyenne comprise dans la plage prédéterminée ;
- des dimensions E3, H3 inférieures aux dimensions E1, H1 nécessaires pour obtenir le lot de résonnateurs mécaniques 2a dont les caractéristiques structurelles, comme les raideurs ont la moyenne comprise dans la plage prédéterminée, c'est-à-dire une hauteur H3 de la partie flexible 3 et/ou une épaisseur E3 de la partie flexible 3 inférieure (s) à la hauteur H1 et/ou l'épaisseur E1 de la partie flexible 3 des résonnateurs mécaniques 2a dont les caractéristiques structurelles, comme les raideurs, ont la moyenne comprise dans la plage prédéterminée.

Le procédé comprend aussi une étape de formation 21 dans la plaquette 1, d'au moins un élément oscillant 10a, 10b, 10c pourvu d'un tronc 6 et de bras/branches flexibles 7, 8, ces bras 7, 8 étant parallèles à un axe de symétrie A dudit tronc 6.

Cette étape 21 est réalisée dans la même plaquette 1 comprenant les résonnateurs mécaniques 2b, 2c formés et ce, de préférence simultanément à l'étape de formation 20 de ces résonnateurs 2b, 2c.

Lors de cette étape 21, au moins un élément oscillant 10a, 10b, 10c est réalisé dans la plaquette 1 pour au moins un résonateur 2b, 2c du lot de résonateurs mécaniques 2b, 2c. Par exemple, un élément oscillant 10a, 10b, 10c peut être réalisé pour plusieurs résonateurs 2b, 2c agencés dans son voisinage immédiat ou encore pour chaque résonateur 2b, 2c. Dans une alternative, plusieurs éléments oscillants 10a, 10b, 10c peuvent être agencés dans la plaquette 1 dans le pourtour d'un seul résonnateur 2b, 2c et en particulier dans le voisinage immédiat de ce résonnateur 2b, 2c.

Lors de cette étape 21, cet élément 10a, 10b, 10c est construit dans une ouverture 9 ménagée dans cette plaquette 1. Une telle ouverture 9 est un trou traversant réalisée dans l'épaisseur de la plaquette 1 qui comprend une paroi périphérique 13. Une telle ouverture 9 définit un espace dans lequel l'élément oscillant 10a, 10b 10c peut exécuter librement un mouvement d'oscillation mécanique commandé/contrôlé.

Ainsi que nous l'avons évoqué, cet élément oscillant 10a, 10b, 10c est constitué d'un tronc/tige 6 dont le corps, de préférence rectiligne, est relié en une première extrémité 5a, aussi appelée extrémité d'attache 5a, à la paroi périphérique 13 de cette ouverture 9 et en particulier à une partie de fixation 15 de cette paroi 13. Ce corps du tronc 6 comprend aussi une deuxième extrémité 5d présentant une section axiale S1 qui est sensiblement égale ou similaire à une section axiale S2 de la première extrémité 5a. Le corps de ce tronc 6 comprend une portion localisée entre ces première et deuxième extrémités 5a, 5d qui présente une section axiale S4 qui est inférieure à ces sections axiales S2, S1 respectivement des première et deuxième extrémités 5a, 5d. On notera que cette section S4 est de préférence entre 2 à 5 fois inférieure à ces sections axiales S2, S1.

Cette différence de sections permet de diminuer la rigidité du corps du tronc 6 au niveau de cette portion et d'engendrer un écart entre les modes où les bras 7, 8 sont en phase et en antiphase lors de la réalisation d'une mesure de la caractéristique structurelle de l'élément oscillant 10a, 10b, 10c qui est mise en oeuvre dans le cadre d'une étape de détermination 22 d'une valeur relative cette caractéristique structurelle qui sera décrite par la suite.

On notera que le mode en phase correspond au mode ou les bras 7, 8 oscillent dans le même sens, en même temps. Dans le mode antiphase, ces bras 7, 8 oscillent avec un déphasage de 180 degrés. Les deux bras rentrent et sortent en même temps.

En outre on notera que la différence de sections permet d'augmenter la rigidité du corps du tronc 6 au niveau des premières et deuxième extrémités 5a, 5d afin de découpler le mouvement d'oscillation des bras 7, 8 de la plaquette 1 lors de la réalisation de cette mesure.

Le corps de ce tronc 6 est de préférence rigide par rapport aux bras flexibles 7, 8, compris dans ce tronc 6. Plus précisément, le corps de ce tronc 6 est relié à ces bras flexibles 7, 8 en sa deuxième extrémité 5d par l'intermédiaire d'une partie de liaison 14. Ces deux bras 7, 8 s'étendent de manière rectiligne dans cette ouverture 9 en étant parallèles à l'axe de symétrie A et ce, en direction d'une partie 16 de ladite paroi 13 opposée à la partie de fixation 15. On notera que ces bras 7, 8 peuvent avoir chacune une épaisseur similaire ou sensiblement similaire à celle de la partie flexible 3 du résonnateur 2a, 2b.

Ces deux bras 7, 8 présentent des sections axiales S3 qui sont similaires. Chaque section axiale S3 est définie relativement à l'axe de symétrie B de chaque bras 7, 8 qui est parallèle à l'axe de symétrie A du corps du tronc 6. Dans cette configuration, les sections axiales S1, S2, S4 du corps du tronc 6 sont supérieures à la section axiale S3 de chaque bras 7, 8.

En référence aux figures 6 et 2A à 2B, durant cette étape 21 ces bras 7, 8 sont construits à :
- une première distance D1 l'un de l'autre, cette distance D1 étant de préférence supérieure ou sensiblement supérieure ou sensiblement similaire à l'inter-spire du résonnateur 2b, 2c lorsqu'il est un ressort ou encore un spiral, et
- une deuxième distance D2 entre une extrémité libre 5b, 5c de chacun de ces bras 7, 8, et la partie 16 opposée à la partie de fixation 15 de la paroi 13 de l'ouverture 9 de sorte que l'oscillation des bras 7, 8 ne puisse pas rentrer en collision avec la partie de fixation 15 de la paroi 13 de l'ouverture 9.

Dans cette configuration, la première distance D1 est supérieure à la deuxième distance D2.

On notera que ces bras 7, 8 sont construits avec une épaisseur Er qui est de préférence similaire ou sensiblement similaire à l'épaisseur E2, E3 de la partie flexible 3 de chaque résonnateur 2b, 2c formé dans la plaquette 1. Autrement dit, lorsque cette partie flexible 3 est la lame du spiral, l'épaisseur Er de chaque bras 7, 8 est alors similaire ou sensiblement similaire à l'épaisseur E2, E3 de cette partie flexible 3. À titre d'exemple ces bras 7, 8 peuvent avoir une épaisseur Er comprise entre 10 et 60 µm, de préférence 30 µm.

Lors de cette étape 21, ces bras 7,8 sont dessinés selon une longueur L ajustable en fonction de la tolérance de mesure de résonnance souhaitée. Celle-ci étant définie à partir d'au moins une variation des dimensions E2, E3, H2, H3 de la partie flexible 3 du résonnateur 2b, 2c associé à cet élément oscillant 10a, 10b, 10c. Cette tolérance a une valeur qui est égale à un intervalle de fréquence souhaité permettant de mesurer une variation dimensionnelle E2, E3, H2, H3 sur le résonateur 2b,2c entrainant une différence de raideur de ce résonnateur ne demandant plus de correction. Cette valeur définie alors un intervalle de mesure dans lequel des variations dimensionnelles fines/sensibles de la partie flexible 3 du résonateur 2b,2c formée ne sont plus nécessairement déterminées. Autrement dit en dessous de cette tolérance aucun ajustement n'est nécessaire. Cette valeur est spécifiquement adaptée aux dimensions de cette partie flexible 3 du résonnateur 2b,2c, afin d'améliorer la sensibilité des mesures et des variations d'épaisseur de gravure. A titre d'exemple on calculera la longueur L de sorte qu'une variation de 10 Hz de l'élément oscillant permette de mesurer une variation dimensionnelle E2, E3 du résonateur de 10nm.

Lors de cette étape, le processus de calcul de la longueur L de l'élément oscillant 10a, 10b, 10c comprend :
- définir une dimension Er de préférence similaire ou sensiblement similaire à l'épaisseur E2, E3 de la partie flexible 3 de chaque résonnateur 2b, 2c formé dans la plaquette 1 ;
- définir une variation de fréquence mesurable par le système de mesure permettant d'être précis sur la fréquence mesurée, entre 2 et 10 fois l'écart-type de mesure ;
- définir la variation dimensionnelle minimal de E2, E3, H2, H3 du résonateur 2b,2c que l'on souhaite mesurer ;
- calculer une longueur L des bras 7, 8 comprise entre 1 mm et 2 mm, de sorte que la mesure de variation de fréquence permette de conclure sur la variation dimensionnelle de E2, E3, H2, H3 du résonateur 2b,2c.

On notera que plus la longueur L des bras 7, 8 est petite plus la fréquence de résonnance mesurée sera importante et la relation entre l'ajout ou le retrait d'une épaisseur uniforme de matière sur l'élément oscillant 10a, 10b, 10c et sa fréquence de résonnance sera sensible.

Lors de cette étape 21, on notera que l'agencement de l'élément oscillant 10a, 10b, 1c dans cette plaquette 1 est de préférence réalisé de manière que ses bras 7, 8 soient placés de sorte que le module d'Young soit à son maximum ou minimum et ce, en particulier lorsque cette plaquette 1 est fabriquée à base de silicium. En effet, le silicium étant anisotrope cet agencement permet d'éviter une forte variabilité du module d'Young en fonction de l'angle lors de la détermination de la caractéristique structurelle comme la raideur. De plus on privilégiera le maximum du module d'Young pour augmenter la précision de la corrélation entre la raideur et la fréquence mesurée.

Dans des variantes illustrées sur les figures 2B et 2C, l'étape de formation 21 de l'élément oscillant 10a, 10b, 10c prévoit la construction de chaque bras 7, 8 avec une extrémité libre venue 5b, 5c de matière avec un élément d'extrémité 11 ayant une masse supérieure à la masse du reste du corps de ce bras 7, 8. Sur la figure 2B, l'élément d'extrémité 11 a une section transversale qui a la forme d'un polygone et sur la figure 2C cette section de l'élément d'extrémité 12 a une forme circulaire. Cet élément d'extrémité 11, 12 permet de diminuer la fréquence de résonnance des bras 7, 8 tout en conservant une bonne sensibilité entre l'épaisseur Er de gravure et cette fréquence. Dans ce contexte, le processus de calcul de la longueur de l'élément oscillant 10a, 10b, 10c :
- définir une dimension Er de préférence similaire ou sensiblement similaire à l'épaisseur E2, E3, H2, H3 de la partie flexible 3 de chaque résonnateur 2b, 2c formé dans la plaquette 1 ;
- définir une variation de fréquence mesurable par le système de mesure permettant d'être précis sur la fréquence mesurée, entre 2 et 10 fois l'écart-type de mesure, cette variation de fréquence peut être par exemple de 10hz ;
- définir la variation dimensionnelle minimal de E2, E3, H2, H3 du résonateur 2b,2c que l'on souhaite mesurer, cette variation peut être par exemple de 10nm pour une variation de fréquence mesurable de 10hz ;

- calculer une longueur L des bras 7, 8 comprise entre 1 mm et 2 mm, de sorte que la mesure de variation de fréquence permette de conclure sur la variation dimensionnelle de E2, E3, H2, H3 du résonateur 2b,2c ;
- calculer les dimensions de l'extrémité des bras afin de diminuer la fréquence de mesure dans un plage raisonnable pour le système de mesure.

Avantageusement, ces éléments d'extrémité 11, 12 offrent une surface plus importante que celle des bras 7, 8, ce qui permet de faciliter la mesure de la fréquence de résonnance de cet élément d'oscillation 10b, 10c.

On comprend que l'élément oscillant 10a, 10b, 10c construit lors de cette étape de formation 21 a une forme générale d'un diapason ou est un diapason.

Cet élément oscillant 10a, 10b, 10c permet un découplage optimal de l'effet d'encastrement sur des fréquences de résonance. En effet, lors d'excitations harmoniques, il y a un effet non négligeable de l'encastrement sur la fréquence de résonnance. Dans le cas de cet élément oscillant 10a, 10b, 10c, il y a un découplage important entre cet encastrement et la fréquence de résonnance des bras 7, 8. La corrélation entre la fréquence de résonance et la caractéristique structurelle, comme la raideur, devient indépendante de la qualité de la gravure de l'encastrement.

En outre, un tel élément oscillant 10a, 10b, 10c est configuré de manière que la caractéristique structurelle puisse être déterminée facilement à partir du module de détermination de caractéristiques structurelles du dispositif de modification des résonnateurs. On notera qu'un tel élément oscillant 10a, 10b, 10c est configuré pour vibrer à une fréquence stable malgré l'évolution de certains paramètres liés notamment à l'encastrement et au processus de fabrication. Cette fréquence stable varie selon un seul ou plusieurs paramètres/caractéristiques structurelles de cet élément oscillant 10a, 10b, 10c. Dans le présent mode de réalisation, la caractéristique structurelle de l'élément oscillant 10a, 10b, 10c qui fait varier de façon significative la fréquence de résonnance est de préférence l'épaisseur des bras Er. D'autres caractéristiques que l'épaisseur des bras Er, peuvent être utilisées comme : la raideur, la hauteur des bras h. Dans le processus réel on mesure une fréquence et on en déduit une cote sous le masque de gravure (épaisseur de bras = valeur des bras sur masque DRIE - cote sous gravure). On n'obtient pas directement la raideur du diapason. Ensuite de cette épaisseur (cote sous masque de gravure) déduite on calcule alors raideur de spiral pour ensuite faire l'ajustement nécessaire.

Le procédé comprend par la suite une étape de détermination 22 de la caractéristique structurelle dudit au moins un élément oscillant 10a, 10b, 10c associé à au moins un résonnateur 2b, 2c formé dans la plaquette 1. Une telle étape 22 comprend une sous-étape d'estimation 23 d'au moins une fréquence de résonnance dudit au moins un élément oscillant 10a, 10b, 10c. Durant cette sous-étape 23, ledit au moins un élément oscillant 10a, 10b, 10c entrainé dans un mouvement d'oscillation mécanique autour de sa position d'équilibre stable. Lors de ce mouvement, la fréquence de résonance de cet élément oscillant 10a, 10b, 10c est alors déterminée lors d'une phase de mesure 24.

Cette phase de mesure 24 est mise en oeuvre par le sous-module de mesure du module de détermination de caractéristiques structurelles du dispositif de modification des résonnateurs 2b, 2c. Dans les variantes de l'élément oscillant 10b, 10c pourvu des bras 7, 8 comprenant chacun l'élément d'extrémité 11, 12, le sous-module de mesure comporte un vélocimètre qui peut être focalisé sur ces éléments d'extrémités 11, 12 de ces bras 7, 8 effectuant des mouvements d'oscillation. Ainsi dans cette configuration, cette mesure peut être réalisée hors plan, l'axe de vélocimètre étant orthogonal au plan du wafer.

On notera que lorsque plusieurs éléments oscillants 10a, 10b, 10c sont associés à un seul résonnateur 2a, 2c, les fréquences de résonance de tous ces éléments oscillants 10a, 10b, 10c, sont mesurées et une moyenne de ses fréquences est alors calculée pour correspondre à la fréquence de résonnance relative à cette combinaison d'éléments oscillants 10a, 10b, 10c. De manière alternative, la fréquence de résonnance mesurée de cette combinaison peut être une fréquence de résonnance d'un seul de ses éléments oscillants 10a, 10b, 10c ou une fréquence de résonnance d'un échantillon de ses éléments oscillants 10a, 10b, 10c.

Une fois la fréquence de résonnance estimée, cette étape 22 comprend une sous-étape définition 25 de la caractéristique structurelle telle que la raideur dudit au moins un élément oscillant 10a, 10b, 10c. Lors de de sous-étape 25, l'unité de traitement exécute l'algorithme pour le calcul de cette caractéristique structurelle à partir de la fréquence de résonance estimée dudit au moins un élément oscillant 10a, 10b, 10c.

Le procédé comprend par la suite une étape de calcul 26 d'une correction dimensionnelle à appliquer à chaque résonnateur 2b, 2c du lot de résonnateurs mécaniques à partir de la caractéristique structurelle déterminée pour le système 3 qui lui est associé. Lors de cette étape 26, une quantification de la correction dimensionnelle à appliquer au résonnateur 2b, 2c est alors déterminée.

Pour ce faire, cette étape 26 comprend une sous-étape de détermination 27 à partir cette caractéristique structurelle déterminée, d'une épaisseur e de matière à ajouter ou à retirer à au moins une dimension du résonnateur 2b, 2c du lot de résonnateurs mécaniques formés lors de l'étape de formation 20 pour obtenir le lot de résonnateurs mécaniques 2a dont les caractéristiques structurelles ont la moyenne comprise dans la plage de valeurs prédéterminée.

Cette correction dimensionnelle correspond effectivement à une épaisseur e de matière à retirer ou à ajouter sur le résonnateur 2b, 2c afin de faire varier au moins une de ses dimensions E2, H2, E3, H3 à savoir :
- uniquement la hauteur H2, H3 de la partie flexible 3, ou
- uniquement l'épaisseur E2, E3 de la partie flexible 3, ou
- à la fois cette hauteur H2, H3 et cette épaisseur E2, E3.

Cette correction dimensionnelle peut être apportée sur une ou plusieurs longueurs distinctes de la partie flexible 3 ou sur toute la longueur de la partie flexible 3 de ce résonnateur 2b, 2c.

Une telle sous-étape 27 permet ainsi par la détermination de la correction dimensionnelle de participer au façonnement d'une géométrie de ce résonnateur 2b, 2c qui va lui conférer une valeur de la caractéristique structurelle qui sera comprise dans la plage de valeur prédéterminée.

Le procédé comprend ensuite une étape de modification 28 des dimensions E2, E3, H2, H3 des résonnateurs mécaniques 2b, 2c à partir d'une correction dimensionnelle calculée pour l'obtention du lot de résonnateurs mécaniques 2a dont les caractéristiques structurelles ont la moyenne comprise dans la plage de valeurs prédéterminée.

Dans ce contexte, si les dimensions E2, H2 des résonnateurs 2b sont supérieures aux dimensions E1, H1 nécessaires pour obtenir le lot de résonnateurs mécaniques 2a dont les caractéristiques structurelles ont la moyenne comprise dans la plage de valeurs prédéterminée, cette étape 28 comprend alors une sous-étape de retrait de matière 29 en fonction de l'épaisseur e de matière calculer à retirer. Un tel retrait peut alors être réalisé lors d'un processus d'oxydation puis de désoxydation de ces résonnateurs 2b bien connu de l'état de la technique. Une telle sous-étape 29 vise à réduire les dimensions de la section 4b de partie flexible 3 de ce résonnateur 2b sur une longueur donnée ou sur toute la longueur de cette partie flexible 3.

Lorsque les dimensions E3, H3 des résonnateurs 2c sont inférieures aux dimensions E1, H1 nécessaires pour obtenir le lot de résonnateurs mécaniques 2a dont les caractéristiques structurelles ont la moyenne comprise dans la plage prédéterminée, cette étape 28 comprend alors une sous-étape d'ajout de matière 30 en fonction de l'épaisseur e de matière calculer à ajouter. Un tel ajout de matière peut alors être réalisé lors de processus bien connu de l'état de la technique tels que l'oxydation thermique, la croissance galvanique, le dépôt physique en phase vapeur, le dépôt chimique en phase vapeur, le dépôt en couche atomique ou toute autre processus additif. Une telle sous-étape 30 vise à augmenter les dimensions E3, H3 de la section 4c de la partie flexible 3 de ce résonnateur 2c sur une longueur donnée ou sur toute la longueur de cette partie flexible 3.

Ainsi un tel procédé permet de corriger avec une grande précision apportée par lesdits systèmes d'indication d'une raideur de référence, les erreurs dimensionnelles de résonnateurs fabriqués par de tels procédés mettant en oeuvre des technologies de photolithographie et/ou de gravure DRIE.

### Nomenclature

1. Plaquette comprenant au moins un résonnateur
2a. Résonnateur mécanique fabriqué
2b. Résonnateur mécanique formé dans la plaquette avec une section de dimensions supérieures à celles de la section du résonnateur fabriqué
2c. Résonnateur formé dans la plaquette avec une section de dimensions inférieures à celles de la section du résonnateur fabriqué
3. Partie flexible du résonnateur mécanique
4a. Section de résonnateur fabriqué
4b. Section de résonnateur formé de dimensions supérieures à celles de la section du résonnateur fabriqué
4c. Section de résonnateur formé de dimensions inférieures à celles de la section du résonnateur fabriqué
5a. Extrémité d'attache de l'élément oscillant
5b, 5c. Extrémité libre de l'élément oscillant
6. Tige/Tronc de l'élément oscillant
7. Premier bras flexible de l'élément oscillant
8. Deuxième bras flexible de l'élément oscillant
9. Ouverture dans laquelle est agencé l'élément oscillant
10. Elément oscillant
11. Elément d'extrémité de section ayant la forme d'un polygonale
12. Elément d'extrémité de section ayant une forme circulaire
13. Paroi périphérique de l'ouverture
14. Partie de liaison des bras au tronc de l'élément oscillant
15. Partie de fixation dans la paroi de l'ouverture de l'élément oscillant
16. Partie de ladite paroi opposée à la partie de fixation

## Revendications

1. Procédé de fabrication d'un lot de résonateurs mécaniques (2a) dont des caractéristiques structurelles ont une moyenne comprise dans une plage de valeurs prédéterminée, ladite caractéristique structurelle étant commune à chaque résonateur (2a) de ce lot, le procédé comportant les étapes suivantes :
a) former (20) dans ladite plaquette (1) des résonateurs mécaniques (2b, 2c) selon des dimensions différentes des dimensions nécessaires pour obtenir le lot de résonateurs mécaniques (2a) dont les caractéristiques structurelles sont comprises dans ladite plage de valeurs prédéterminée ;
b) former (21) dans ladite plaquette (1) au moins un élément oscillant (10a, 10b, 10c) dans une ouverture (9) ménagée dans la plaquette (1) ledit élément (10a, 10b, 10c) étant constitué d'un tronc (6) dont le corps est relié en une première extrémité (5a) à une partie de fixation (15) d'une paroi (13) de cette ouverture (9), et de deux bras flexibles (7, 8) reliés en une deuxième extrémité (5d) dudit tronc (6) par l'intermédiaire d'une partie de liaison (14), lesdits bras (7, 8) étant parallèles à un axe de symétrie (A) dudit tronc (6) et s'étendant en direction d'une partie (16) de ladite paroi (13) opposée à la partie de fixation (15), le corps dudit tronc (6) comprenant une portion localisée entre les première et deuxième extrémités (5a, 5d) présentant une section axiale (S4) qui est inférieure à des sections axiales (S2, S1) respectivement des première et deuxième extrémités (5a, 5d) ;
c) détermination (22) d'une valeur relative à la caractéristique structurelle dudit au moins un élément oscillant (10a, 10b, 10c) formé ;
d) calculer (26) des corrections dimensionnelles à appliquer aux résonnateurs (2b, 2c) formés, à partir de la valeur déterminée relative à la caractéristique structurelle ;
e) modifier (28) les dimensions des résonnateurs (2b, 2c) formés, à partir des corrections dimensionnelles calculées pour l'obtention du lot de résonnateurs (2a) dont les valeurs des caractéristiques structurelles sont comprises dans la plage de valeurs prédéterminée.

2. Procédé selon la revendication précédente, dans lequel ladite étape de formation (21) prévoit que la section axiale (S4) est supérieure à une section axiale (S3) de chacun des bras (7, 8).

3. Procédé selon l'une quelconque des revendications précédentes, dans lequel ladite étape de formation (21) de l'élément oscillant (10a, 10b, 10c) prévoit la construction de chaque bras (7, 8) selon une longueur (L) ajustable en fonction d'un facteur de tolérance de mesure de résonnance qui est défini à partir d'au moins une dimension (E2, E3, H2, H3) d'une partie flexible (3) du résonnateur (2b, 2c) associé à ce dit au moins un élément oscillant (10a, 10b, 10c).

4. Procédé selon l'une quelconque des revendications précédentes, dans lequel ladite étape de formation (21) de l'élément oscillant (10a, 10b, 10c) prévoit la construction d'un bras (7) espacé de l'autre bras (8) selon une première distance (D₁) et une extrémité libre (5b, 5c) de chacun de ces bras (7, 8) qui est espacée de la partie (16) opposée à la partie de fixation (15) selon une deuxième distance (D2), ladite première distance (D1) étant supérieure à ladite deuxième distance (D2).

5. Procédé selon l'une quelconque des revendications précédentes, dans lequel ladite étape de formation (21) de l'élément oscillant (10a, 10b, 10c) prévoit la construction de chaque bras (7, 8) avec une épaisseur (Er) qui est similaire ou sensiblement similaire à celle d'une partie flexible (3) de chaque résonnateur (2b, 2c) formé dans la plaquette (1).

6. Procédé selon l'une quelconque des revendications précédentes, dans lequel ladite étape de formation (21) de l'élément oscillant (10a, 10b, 10c) prévoit la construction de chaque bras (7, 8) avec une extrémité libre (5b, 5c) venue de matière avec un élément d'extrémité (11, 12) ayant une masse supérieure à la masse du reste du corps de ce bras (7, 8).

7. Procédé selon la revendication précédente, dans lequel l'élément d'extrémité (11, 12) a une section transversale qui a une forme circulaire ou une forme d'un polygone.

8. Procédé selon l'une quelconque des revendications précédentes, dans lequel ladite étape de formation (21) de l'élément oscillant (10a, 10b, 10c) prévoit la construction du corps du tronc (6) avec la section (S4) qui est entre 2 et 5 fois inférieure aux sections axiales (S2, S1) respectivement des première et deuxième extrémités (5a, 5d).

9. Procédé selon l'une quelconque des revendications précédentes, dans lequel les étapes de formation (20, 21) des résonateurs mécaniques (2b, 2c) et dudit au moins un élément oscillant (10a, 10b, 10c) sont réalisées par gravure, notamment par gravure ionique réactive profonde.

10. Procédé selon l'une quelconque des revendications précédentes, dans lequel à l'étape de formation (21) chaque élément oscillant (10a, 10b, 10c) est réalisé dans la plaquette (1) pour au moins un résonateur (2b, 2c) du lot de résonateurs mécaniques (2b, 2c).

11. Procédé selon l'une quelconque des revendications 1 à 9, dans lequel l'étape de formation (21) prévoit la réalisation dans la plaquette (1) d'une pluralité d'éléments oscillants (10a, 10b, 10c) entourant au moins un résonnateur (2b, 2c).

12. Procédé selon l'une quelconque des revendications précédentes, dans lequel l'étape de détermination (22) comprend une sous-étape d'estimation (23) d'au moins une fréquence de résonnance de chaque élément oscillant (10a, 10b, 10c) associé à au moins un résonnateur (2b, 2c) du lot de résonnateurs (2b, 2c).

13. Procédé selon la revendication précédente, dans lequel l'étape de détermination (22) comprend une sous-étape définition (25) d'une caractéristique structurelle de chaque élément oscillant (10a, 10b, 10c) qui est de même nature que la caractéristique structurelle commune à chaque résonnateur (2b, 2c) formé, ladite sous-étape (25) étant réalisée à partir d'une unité de traitement connectée à un dispositif de modification des résonnateurs (2b, 2c) formés exécutant un algorithme pour le calcul de cette caractéristique structurelle de chaque élément oscillant (10a, 10b, 10c) sur la base de la fréquence de résonance estimée.

14. Procédé selon l'une quelconque des revendications précédentes, dans lequel l'étape de calcul (26) comprend une sous-étape de détermination (27) à partir de la valeur déterminée de la caractéristique structurelle de chaque élément oscillant (10a, 10b, 10c), d'une épaisseur (e) de matériau à ajouter ou à retirer à au moins une dimension de chaque résonnateur (2b, 2c) associé à l'élément oscillant (10a, 10b, 10c).

15. Procédé selon l'une quelconque des revendications précédentes, dans lequel l'élément oscillant (10) à la forme d'un diapason.

16. Procédé selon l'une quelconque des revendications précédentes, dans lequel la caractéristique structurelle est une caractéristique de raideur.
